# EUROPÄISCHE PATENTSCHRIFT

(11) **EP 3 195 418 B1**
(45) Veröffentlichungstag und Bekanntmachung des Hinweises auf die Patenterteilung: **04.07.2018**
(21) Anmeldenummer: 15775618.0
(22) Anmeldetag: 14.09.2015
(51) Int. Cl.: H01R 13/52, H01R 13/443

(54) **SCHUTZKAPPE FÜR STECKVERBINDERGEHÄUSE**
PROTECTIVE COVER FOR ELECTRICAL CONNECTOR
CAPUCHON DE PROTECTION POUR CONNECTEUR ÉLECTRIQUE

(30) Priorität: 16.09.2014 DE 102014113324
(43) Veröffentlichungstag der Anmeldung: 26.07.2017
(73) Patentinhaber: HARTING Electronics GmbH, 32339 Espelkamp (DE)
(72) Erfinder: LÜCKEMEIER, Martin, 31603 Diepenau (DE)
(86) Internationale Anmeldenummer: PCT/DE2015/100389
(87) Internationale Veröffentlichungsnummer: WO 2016/041551

(56) Entgegenhaltungen:
- WO-A1-2011/052356
- US-A- 5 202 949
- US-A- 5 704 796
- US-A1- 2008 310 795

## Beschreibung

Die Erfindung geht aus von einer Schutzkappe für Steckverbindergehäuse nach dem Oberbegriff des unabhängigen Anspruchs 1.

Derartige Schutzkappen werden benötigt um Steckverbindergehäuse, die nicht mit einem Gegensteckverbinder gesteckt sind, vor dem Einfluss von Schmutz, Staub, Feuchtigkeit und anderen Umwelteinflüssen zu schützen. Gerade in rauer Industrieumgebung oder bei Anwendungen im Freien besteht das Risiko, dass die Kontakte ungenutzter Steckverbinder verschmutzen und eine Kontaktierung mit einem Gegensteckverbinder nicht mehr möglich ist. Insbesondere bei Steckverbindergehäusen für Lichtwellenleiter oder anderen, schmutzanfälligen Kontakten ist ein derartiger Schutz nötig.

Beim Transport und der Montage von Steckverbindergehäusen auf Baustellen oder außerhalb von geschützten Räumen können die Kontakte leicht verschmutzen. Derartige Verschmutzungen sind bei Lichtwellenleiterkontakten besonders ungünstig, da durch eine verschmutzte Stirnfläche des Lichtwellenleiters die Übertragung von Signalen verschlechtert, gestört und im schlimmsten Fall verhindert wird.

### Stand der Technik

Die US 2001/0024907 A1 offenbart einen Blindstecker zur Abdichtung einer Stecköffnung eines weiblichen Steckers. Dabei wird der Blindstecker anstelle eines männlichen Steckers in die Stecköffnung eingesetzt und dichtet diese dabei ab.

Die DE 20 2011 050 067 U1 zeigt eine Schutzkappe für Steckverbinder, wobei an dem Steckverbinder ein Gewinde zur mechanischen Verbindung des Steckverbinders mit einem Gegenstecker vorgesehen ist. Die Schutzkappe weist ebenfalls ein Gewinde auf, mittels welchem die Schutzkappe anstelle des Gegensteckers mit dem Steckverbinder verschraubt werden kann. Durch die Schutzkappe wird das Eindringen von Umwelteinflüssen in den Kontaktbereich des Steckverbinders verhindert.

Aus der Druckschrift DE 10 2012 100 615 A1 ist ein Steckverbindungssystem bekannt, welches mehrere gestaffelte Rasteinheiten umfasst, die durch einen Schiebemechanismus entrastet werden können. Durch die gestaffelten Rasteinheiten, auch Raststufen oder Rastpunkte genannt, ist ein Niveauausgleich zwischen den Kontaktmitteln eines Steckverbinder und eines Gegensteckverbinder möglich.

Die US 2008/310795 offenbart eine Adapterstaubkappe, welche einen Steckverbinder für Lichtwellenleiter, welche in der inneren Geometrie eines LWL-Steckverbinders verrastet und über eine visuelle Anzeige verfügt.

In der US 5 704 796 A stellt einen Blindstecker für Netzkabelsteckdosen vor, welcher einen Nachweis liefert, dass die Netzwerksteckdose verwendet wurde.

Die WO 2011/052356 A1 offenbart eine Schutzvorrichtung für optische Steckverbinder. Dabei wird die Schutzvorrichtung auf den Steckverbinder aufgesteckt und dichtet ihn gegen äußere Einflüsse ab.

Aus der US 5 202 949 A ist ein Staubschutz für faseroptische Ferrulen bekannt. Dieser weist auch eine Verbindungsmöglichkeit zur schützenden optischen Faser auf, sodass eine Verliersicherung des Staubschutzes gewährleistet ist.

Die aus der DE 10 2012 100 615 A1 bekannten Steckverbindungssysteme sind zur Nutzung für sogenannten SFP-Transceiver (small form-factor pluggable) vorgesehen. Die SFP-Transceiver werden im Steckverbindergehäuse - meist ein sogenanntes Anbaugehäuse für Wanddurchführungen - eingesetzt und mit einem Gegensteckergehäuse, welches einen oder zwei Gegenstecker beherbergt, kontaktiert. Dabei werden bei dieser Bauart die SFP-Transceiver nicht fest im Steckverbindergehäuse verrastet, sondern über die Verrastung zwischen Steckverbindergehäuse und Gegensteckgehäuser gehalten. Es ist lediglich eine Verrastung des SFP-Transceivers mit den Steckverbindern des Gegensteckers vorgesehen.

Daraus ergibt sich, dass beim Dekontaktieren derartiger Steckverbindungssystem der SFP-Transceiver zusammen mit dem Gegenstecker aus dem Steckverbindergehäuse gezogen wird. Nachteilig wirkt sich hierbei aus, dass der SFP-Transceiver nicht selbstständig im Steckverbinder gehalten und gesichert ist. Beim Transport des Steckverbinders sitzt der SFP-Transceiver lose im Steckverbinder und wird nur durch eine Schutzkappe, die den Steckverbinder vor Umwelteinflüssen schützen soll, vor dem Herausfallen gesichert.

Beim Entfernen der Schutzkappe kann es zudem dazu kommen, dass der SFP-Transceiver aus dem Steckverbinder ungewollt herausfällt und verschmutzt oder beschädigt wird. Ebenso kann der SFP-Transceiver im Steckverbinder verhaken oder klemmen und so ein Herausholen auf Grund der beengten Verhältnisse nicht möglich. Auch Transportschäden durch Wackeln im Steckverbinder sind denkbar.

### Aufgabenstellung

Die Aufgabe der Erfindung besteht darin, für ein vorgestelltes Steckverbindersystem eine Transportsicherung für SFP-Transceiver vorzustellen. Der SFP-Transceiver soll vor ungewolltem Herausfallen und Verlieren aus einem Steckverbinder, sowie vor Transportschäden durch Verrutschen und Wackeln geschützt werden. Gleichermaßen soll mit der Transportsicherung eine einfaches Entfernen des SFP-Transceivers aus den Steckverbinder ermöglicht werden, ohne diesen zu beschädigen oder einen Steckverbinder dafür nutzen zu müssen.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Bei der Erfindung handelt es sich um eine Schutzkappe für Steckverbindergehäuse die zur Aufnahme von Steckverbindermodulen vorgesehen sind. Für derartige Steckverbindergehäuse werden bevorzugt sogenannte Anbaugehäuse verwendet. Diese Anbaugehäuse werden zur Gehäusedurchführungen benutzt, um im Gehäuse liegende Kontakte oder Steckverbindermodule, vorzugsweise sogenannte SFP-Transceiver, mit einem Gegenstecker zu kontaktieren. Der Gegenstecker wird dabei mit dem Steckverbindergehäuse mechanisch kontaktiert.

Die Schutzkappe bildet eine Steckseite sowie eine Griffseite aus. Die Griffseite ist zur Anfassen der Schutzkappe durch den Benutzer vorgesehen. Eine ergonomische Ausbildung der Griffseite trägt zur besseren Handhabung bei.

Die der Griffseite gegenüberliegende Steckseite ist zum umweltdichten Verschließen eines Steckverbindergehäuses vorgesehen. Dabei ist die Steckseite der Schutzkappe entsprechend eines Gegensteckers zum Steckverbindergehäuse ausgebildet. Das heißt, dass die Schutzkappe anstelle eines Gegensteckers mit dem Steckverbindergehäuse verbunden werden kann. Durch eine entsprechende Dichtung wird das Steckverbindergehäuse umweltdicht verschlossen.

Erfindungsgemäß weist die Steckseite der Schutzkappe zumindest eine Aufnahme auf, welche zur mechanischen Kontaktierung eines Steckverbindermoduls ausgebildet und vorgesehen ist. Dabei entspricht die zumindest eine Aufnahme in ihrer Form einem Gegensteckverbinder, der mit dem Steckverbindermodul kontaktiert werden kann.

Die Aufnahme in der Steckseite der Schutzkappe kontaktiert alternativ zum Gegensteckverbinder mechanisch mit dem Steckverbindermodul. In einer bevorzugten Ausführungsform ist die zumindest eine Aufnahme stiftförmig ausgebildet, so dass diese in die Kontaktbuchsen eines Steckverbindermoduls einführbar sind.

Entsprechend eines Gegensteckverbinders kann die Aufnahme mit einer passenden Verrastung im Steckverbindermodul verrasten. In einer alternativen Ausführungsform ist die zumindest eine Aufnahme aus einem elastischen Polymer hergestellt und in ihrer Abmessung etwas größer als die entsprechende Aufnahme im Steckverbindermodul. Dadurch wird die Aufnahme beim Einführen in das Steckverbindermodul in diesem verklemmt und stellt so eine mechanische Verbindung zwischen Schutzkappe und Steckverbindermodul her.

In einer bevorzugten Ausführungsform sind an der Steckseite der Schutzkappe zwei Aufnahmen vorgesehen. Diese sind zur mechanischen Kontaktierung eines Steckverbindermoduls mit zwei Ein-/Ausgängen (Ports) ausgebildet. Diese Art von Steckverbindermodulen wird vor allem in bei SFP-Transceivern verwendet, die zur Kommunitkation einen optischen Eingang und einen optischen Ausgang aufweisen.

Eine spezielle Ausführungsform sieht vor, die Steckseite der Schutzkappe variabel für ein oder zwei Aufnahmen anzubieten. Dafür ist in der Schutzkappe ein Mittel zur Befestigung von alternativ einer oder zwei Aufnahmen vorgesehen. Das Mittel wird dabei in der Schutzkappe verrastet und weist beispielsweise drei Öffnungen auf. In die drei nenbeneinander liegenden Öffnungen kann mittig eine Aufnahme eingesetzt werden, oder alternativ in die beiden äußeren jeweils eine Aufnahme.

Dadurch kann die Schutzkappe von der Kontaktierung eines Steckverbindermoduls mit zwei Ports auf die Kontaktierung eines Steckverbindermoduls mit nur einem Port umgerüstet werden. Dies kann für Steckverbindermodule mit nur einem, mittig gelegenen, bidirektionalen Port zweckmäßig sein. Alternativ kann das Mittel zur Befestigung der Aufnahmen auch so ausgebildet werden, dass entsprechend andere Anzahlen von Anfnahmen eingesetzt werden können.

Durch die zumindest eine Aufnahme an der Steckseite der Schutzkappe kann ein Steckverbindermodul mechanisch mit der Schutzkappe verbunden werden. Beim Abziehen der Schutzkappe vom Steckverbindergehäuse ist so ein Herausfallen und Verlieren des Steckverbindermouls nicht mehr möglich. Das Steckverbindermodulwird zusammen mit der Schutzkappe vom Steckverbindergehäuse abgezogen und kann von der Schutzkappe auf einen Gegenstecker aufgesetzt werden. Während dessen ist ein Schutz des Steckverbindergehäuses und Steckverbindermoduls gegen Umwelteinflüsse weiterhin gegeben.

### Ausführungsbeispiel

Ein Ausführungsbeispiel der Erfindung ist in den Zeichnungen dargestellt und wird im Folgenden näher erläutert. Es zeigen:
- Fig. 1: eine Schutzkappe, montiert auf einem Steckverbindergehäuse;
- Fig. 2: eine Schutzkappe in räumlicher Ansicht;
- Fig. 3: eine vereinzelte Aufnahme;
- Fig. 4: ein Aufnahmemodul mit zwei Aufnahmen; und
- Fig. 5: ein System aus Steckverbindergehäuse, Steckverbindermodul und Schutzkappe in einer Schnittdarstellung.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine Schutzkappe 1, montiert auf einem Steckverbindergehäuse 10. Das Steckverbindergehäuse 10 ist dabei als sogenanntes Anbaugehäuse ausgebildet und an einer Gehäusewand 12 angeschraubt. Die Gehäusewand 12 ist der Übersicht halber nur schematisch dargestellt.

Rückseitig der Gehäusewand 12 ist eine Leiterplatte 14 mit einer Steckverbindermodulaufnahme, einem sogenannten Cage 13 vorgesehen. Der Cage 13 ist ein Käftig aus Blech, der zur Aufnahme eines Steckverbindermoduls vorgesehen ist. Dabei wird das Steckverbindermodul durch das Steckverbindergehäuse 10 in den Cage 13 gesteckt.

Die Schutzkappe 1 ist auf dem Steckverbindergehäuse 10 aufgerastet, um ein Gehäuseinneres, hier die Rückseite der Gehäusewand 12, vor Verschmutzungen, Feuchtigkeit und sonstigen Umwelteinflüssen zu schützen.

Eine einzelne Schutzkappe 1 ist in der Figur 2 in räumlicher Ansicht dargestellt. Die Schutzkappe 1 bildet eine Steckseite 2 im vorderen Bereich, sowie eine Griffseite 3 im rückseitigen Bereich. Die Griffseite 3 ist zum Greifen und Anfassen der Schutzkappe 1 durch einen Benutzer vorgesehen. Dazu ist die Griffseite 3 ergonomisch ausgebildet um einen guten Griff zu ermöglichen.

Die Steckseite 2 der Schutzkappe 1 ist korrespondierend zum Steckverbindergehäuse 10 ausgebildet um mit diesem formschlüssig kontaktieren zu können. Dazu wird die Steckseite 2 in das Steckverbindergehäuse 10 eingeführt. Eine Dichtung an der Steckseite 2 dient der Abdichtung zwischen Schutzkappe 1 und Steckverbindergehäuse 10.

Um die Steckseite 2 sind der Schutzkappe 1 zwei Federarme angeformt. Mittels der Federarme verklemmt die Schutzkappe 1 auf dem Steckverbindergehäuse 10 und wird verliersicher gehalten.

Auf der Innenseite der Steckseite 2 der Schutzkappe 1 sind zwei Aufnahmen 4 vorgesehen. Die Aufnahmen 4 erstrecken sich in Steckrichtung und sind zur Kontaktierung auf Aufnahme eines Steckverbindermoduls 11 vorgesehen. Die äußere Form der stiftartigen Aufnahmen 4 ist entsprechend der Kontaktbuchsen des Steckverbindermoduls 11 ausgebildet, um in den Kontaktbuchsen zu verklemmen. Aus einem vorzugweise elastischen Polymer hergestellt, kann die so, als Gumminippel ausgebildete Aufnahme 4 mit einem Steckverbindermodul 11 verbunden werden.

Die Figur 3 zeigt eine vereinzelte Aufnahme 4 in räumlicher Ansicht. Die Aufnahmen 4 können in der dargestellten Ausführungsform modular über ein Mittel 5 zur Befestigung in die Schutzkappe 1 eingesetzt werden. Dafür sind die stiftförmigen Aufnahmen 4 aus einem vorderen Steckbereich 4.2 und einem hinteren Einsetzbereich 4.3 gebildet. Der Einsetzbereich 4.3 weist eine spezielle Kontur auf, um verdrehsicher in dem Mittel 5 aufgenommen zu werden.

Hinter dem Einsetzbereich 4.3 ist ein Flansch 4.4 vorgesehen. Der Flansch 4.4 dient als Anschlag für die Aufnahme 4 im Mittel 5, um diese vor Herausfallen zu sicher.

Der vordere Steckbereich 4.2 ist so ausgebildet, um in den Kontaktbuchsen des Steckverbindermoduls 11 aufgenommen zu werden. Zusätzlich weißt der Steckbereich 4.2 Rastmittel 4.1 auf, welche zusätzlich eine Verrasten und/oder Verklemmen der Steckbereiche 4.2 der Aufnahmen 4 im Steckverbindermodul 11 bewirken.

In der Figur 4 ist ein Aufnahmemodul, bestehend aus zwei Aufnahmen 4 und einem Mittel 5 zur Befestigung der Aufnahmen 4, abgebildet. Das Mittel 5 ist dabei als Einsatz für die Steckseite 2 der Schutzkappe 1 ausgebildet. Duch das Mittel 5 erstrecken sich drei Öffnungen, welche jeweils zum formschlüssigen Einsatz von Aufnahmen 4 vorgesehen sind.

In der dargestellten Ausführungsform sind in der Mittel 5 zwei Aufnahmen 4, jeweils rechts und links, von der rückwertigen Seite her eingesetzt. Der Flansch 4.4 definiert die Einstecktiefe der Aufnahmen 4 im Mittel 5 und dient als Anschlag, damit die Aufnahmen 4 nicht nach vorne aus dem Mittel 5 herausfallen.

Alternativ könnte in das Mittel 5 auf nur eine Aufnahme 4 mittig eingesetzt werden.

Die Figur 5 zeigt ein Schnittdarstellung durch ein System aus Steckverbindergehäuse 10, Steckverbindermodul 11 und Schutzkappe 1. Erkennbar ist das Steckverbindergehäuse 10, welches aus einem Befestigungsflansch 10.1 und einem Steckaufnahme 10.2 gebildet wird. Der Befestigungsflansch 10.1 ist an der Gehäusewand 12 verschraubt.

In die Steckaufnahme 10.2 ist die Steckseite 2 der Schutzkappe 1 eingeführt. Die Verbindung wird von der Dichtung zwischen Steckaufnahme 10.2 und Steckseite 2 umweltdicht verschlossen.

In der Steckseite 2 der Schutzkappe 1 ist das Mittel 5 eingesetzt und befestigt. Die Befestigung des Mittels 5 kann dabei sowohl durch eine Verrastung als auch durch Kleben oder andere bekannte Techniken ausgeführt sein. Das Mittel 5 trägt wiederum die Aufnahme 4, welche mit ihrem Steckbereich 4.2 in das Steckverbindermodul 11 ragt. Das Steckverbindermodul 11 ist auf der Rückseite der Gehäusewand 12 in dem Cage 13 eingesetzt. Der Cage 13 ist auf der Leiterplatte 14 kontaktiert und fixiert.

## Patentansprüche

1. Schutzkappe (1) für Steckverbindergehäuse (10) die zur Aufnahme von Steckverbindermodulen (11) vorgesehen sind,
wobei die Schutzkappe (1) eine Steckseite (2) ausbildet, und
wobei die Steckseite (2) zum umweltdichten Verschließen eines Steckverbindergehäuses (10) vorgesehen ist,
wobei die Steckseite (2) der Schutzkappe (1) zwei Federarme zur Halterung auf einem Steckverbindergehäuse (10) ausbildet, wobei die Steckseite (2) der Schutzkappe (1) zumindest eine Aufnahme (4) aufweist, **dadurch gekennzeichnet, dass** die zumindest eine Aufnahme (4) aus einem elastischen Polymer besteht,
dass die Aufnahme (4) zur mechanischen Kontaktierung eines Steckverbindermoduls (11) ausgebildet ist und mit diesem verrastbar ist,und
dass das Steckverbindermodul (11) zusammen mit der Schutzkappe (1) vom Steckverbindergehäuse (10) abziehbar ist.

2. Schutzkappe (1) nach Anspruch 1
**dadurch gekennzeichnet, dass**
die Steckseite (2) der Schutzkappe (1) zwei Aufnahmen (4) zur mechanischen Kontaktierung eines doppelten Steckverbindermoduls (11) aufweist.

3. Schutzkappe (1) nach einem der vorstehenden Ansprüche,
**dadurch gekennzeichnet, dass**
die zumindest eine Aufnahmen (4) stiftförmig ausgebildet ist und in eine Kontaktbuchse eines Steckverbindermoduls (11) einführbar ist.

4. Schutzkappe (1) nach vorstehendem Anspruch,
**dadurch gekennzeichnet, dass**
die zumindest eine Aufnahmen (4) in der Kontaktbuchse des Steckverbindermoduls (11) verrastbar oder verklemmbar ist.

5. Schutzkappe (1) nach einem der vorstehenden Ansprüche,
**dadurch gekennzeichnet, dass**
ein Mittel (5) zur Befestigung der zumindest einen Aufnahme (4) vorgesehen ist,
wobei in das Mittel (5) alternativ eine oder zwei Aufnahmen (4) eingesetzt werden können.

6. Schutzkappe (1) nach einem der vorstehenden Ansprüche,
**dadurch gekennzeichnet, dass**
die Schutzkappe (1) eine der Steckseite (2) gegenüberliegende Griffseite (3) aufweist.

## Claims

1. Protective cap (1) for plug connector housings (10) that are provided for receiving plug connector modules (11),
wherein the protective cap (1) forms a plug-in side (2), and
wherein the plug-in side (2) is provided so as to seal a plug connector housing (10) with respect to the environment,
wherein the plug-in side (2) of the protective cap (1) forms two resilient arms so as to retain a plug connector housing (10),
**wherein**
the plug-in side (2) of the protective cap (1) comprises at least one receiving device (4),
**characterized in that**
the at least one receiving device (4) is embodied from an elastic polymer,
that the receiving device (4) is embodied so as to contact a plug connector module (11) in a mechanical manner and can latch with said plug connector module, and
that the plug connector module (11) together with the protective cap (1) can be pulled off the plug connector housing (10).

2. Protective cap (1) according to Claim 1
**characterized in that**
the plug-in side (2) of the protective cap (1) comprises two receiving devices (4) so as to contact a double plug connector module (11) in a mechanical manner.

3. Protective cap (1) according to any one of the preceding claims,
**characterized in that**
the at least one receiving device (4) is embodied in a pin-like manner and can be inserted into a contact bush of a plug connector module (11).

4. Protective cap (1) according to the preceding claim,
**characterized in that**
the at least one receiving device (4) can be latched or jammed in the contact bush of the plug connector module (11).

5. Protective cap (1) according to any one of the preceding claims,
**characterized in that**
a means (5) for fastening the at least one receiving device (4) is provided,
wherein alternatively one or two receiving devices (4) can be inserted into the means (5).

6. Protective cap (1) according to any one of the preceding claims,
**characterized in that**
the protective cap (1) comprises a grip side (3) that lies opposite the plug-in side (2).

## Revendications

1. Capuchon de protection (1) pour des boîtiers de connecteur électrique (10), qui sont prévus pour contenir des modules de connecteur électrique (11),
dans lequel le capuchon de protection (1) forme un côté d'enfichage (2), et
dans lequel le côté d'enfichage (2) est prévu pour la fermeture étanche vis-à-vis de l'ambiance d'un boîtier de connecteur électrique (10),
dans lequel le côté d'enfichage (2) du capuchon de protection (1) forme deux bras à ressort pour le support sur un boîtier de connecteur électrique (10),
dans lequel le côté d'enfichage (2) du capuchon de protection (1) présente au moins un logement (4), **caractérisé en ce que**
le logement (4) est réalisé en vue de la mise en contact mécanique d'un module de connecteur électrique (11) et peut être encliqueté avec celui-ci, et
le module de connecteur électrique (11) peut être retiré du boîtier de connecteur électrique (10) en même temps que le capuchon de protection (1).

2. Capuchon de protection (1) selon la revendication 1, **caractérisé en ce que** le côté d'enfichage (2) du capuchon de protection (1) présente deux logements (4) pour la mise en contact mécanique d'un double module de connecteur électrique (11).

3. Capuchon de protection (1) selon l'une quelconque des revendications précédentes, **caractérisé en ce que** ledit au moins un logement (4) est réalisé en forme de tige et peut être introduit dans une douille de contact d'un module de connecteur électrique (11).

4. Capuchon de protection (1) selon la revendication précédente, **caractérisé en ce que** ledit au moins un logement (4) peut être encliqueté ou serré dans la douille de contact du module de connecteur électrique (11).

5. Capuchon de protection (1) selon l'une quelconque des revendications précédentes, **caractérisé en ce qu'**il est prévu un moyen (5) pour la fixation dudit au moins un logement (4), dans lequel on peut alternativement introduire un ou deux logement(s) (4) dans le moyen (5).

6. Capuchon de protection (1) selon l'une quelconque des revendications précédentes, **caractérisé en ce que** le capuchon de protection (1) présente un côté de saisie (3) opposé au côté d'enfichage (2).
